# FASCICULE DE BREVET EUROPEEN

(11) **EP 2 802 386 B1**
(45) Date de publication et mention de la délivrance du brevet: **02.05.2018**
(21) Numéro de dépôt: 12703862.8
(22) Date de dépôt: 09.01.2012
(51) Int. Cl.: A62C 3/02, A62D 1/00

(54) **PROCÉDÉ PERMETTANT DE STOPPER ET/OU DE PRÉVENIR LA PROPAGATION DES FEUX DE TOURBE**
VERFAHREN ZUM STOPPEN UND/ODER VORBEUGEN DER VERBREITUNG VON TORFBRÄNDEN
METHOD FOR STOPPING AND/OR PREVENTING THE SPREAD OF PEAT FIRES

(43) Date de publication de la demande: 19.11.2014
(73) Titulaire: S.P.C.M. SA, 42160 Andrézieux Bouthéon (FR)
(72) Inventeur: PICH, René, F-42000 Saint Etienne (FR)
(74) Mandataire: Cabinet Laurent & Charras
(86) Numéro de dépôt international: PCT/FR2012/050048
(87) Numéro de publication internationale: WO 2012/063008

(56) Documents cités:
- WO-A1-2007/104720
- RU-C2- 2 247 585
- US-A- 2 864 181
- US-A1- 2006 076 531
- US-A1- 2009 151 961

## Description

Les feux souterrains de tourbe sont très courants dans certains pays comme la Russie, l'Indonésie, la Finlande, le Canada, La Suède, la Norvège.

En effet, des surfaces très importantes sont couvertes de tourbe. A titre d'exemple : 1.1 million de km² au Canada, 750 000 km² en Union Soviétique, 263 000 km² en Indonésie.

Ces feux de tourbe sont initiés de diverses manières :
- Incendies de forêts qui se propagent dans le sol,
- Coups de foudre qui enflamment la végétation,
- Auto combustion de tas de tourbe lorsqu'elle est exploitée pour diverses applications (combustible, coke, agriculture, ...),
- Auto combustion interne par temps très secs,
- Incendies accidentels ou volontaires, en particulier sur des sols agricoles.

Ces feux de tourbe sont courants de fin d'été à début d'automne, surtout dans les années très sèches (par ex 1972 en Russie). La tourbe de surface se dessèche et, par fermentation et auto oxydation, monte en température.

La tourbe dans le sol peut avoir des épaisseurs très différentes avec les couches suivantes :
- Couche superficielle minérale (0 à 1 m)
- Humus (0.2 à 0.3 m)
- Tourbe blanche peu décomposée (0.8 à 1 m 50)
- Tourbe noire fortement décomposée (0.8 à 4 m)
- Boues et sables imperméables à l'eau.

Dans la majorité des cas l'épaisseur va de 1 à 5 mètres.

Etant données les surfaces, beaucoup de villes et de villages ou de maisons individuelles sont construits dans des zones contenant de la tourbe, les fondations des immeubles allant jusqu'à la couche minérale par évacuation de la couche de tourbe. Parfois des immeubles sont battis sur pieux sans évacuation de la tourbe, ce qui est extrêmement dangereux.

Enfin, les zones vertes, dans les villes et autour des villes ne sont pas traitées, ce qui permet aux feux de tourbe de se propager au voisinage direct des habitations.
Les feux de tourbe sont très difficiles à combattre. Le plus souvent, on construit des tranchées avec des pelleteuses et on éteint le feu dans ces tranchées avec des lances à incendie. Cependant, souvent, ces tranchées ne sont pas assez profondes et le feu passe sous la tranchée. Les documents US 2 864 181 A et RU 2 247 585 C2, décrivent un procédé permettant de stopper la propagation des feux en creusant une tranchée. En effet, ce sont les couches profondes contenant beaucoup de bitume et protégées de l'eau par ces bitumes imperméables qui propagent l'incendie.
Sur des feux peu profonds, on injecte de l'eau sous pression de 2 à 6 bars par des tiges de 1 à 1m50 en déplaçant ces tubes d'injection. Ceci ne fonctionne que sur les feux de faible surface et de faible profondeur.

Dans d'autres cas, on essaye d'apporter le maximum d'eau que l'on traite par un surfactant (sulfonate de pétrole) et par des retardateurs d'incendie (phosphates).
Dans tous les cas, il est difficile de répartir l'eau dans le sous sol hydrophobe pour éteindre complètement l'incendie. Dans d'autres cas, il y a des zones de fracturation où l'eau passe au travers de la couche sans la mouiller.
Encore en 2010, d'énormes incendies de tourbe ont eu lieu en Russie sans vraiment de succès pour les combattre.

Le problème posé est donc de mettre au point un procédé permettant de stopper la propagation des feux de tourbe soit à titre curatif en cas d'incendie déclaré, soit à titre préventif pour la protection de villes ou de maisons. Cette opération doit être rapide et de coût le plus faible possible ou mis en oeuvre de manière permanente.

Pour ce faire le Demandeur a mis au point un procédé permettant de résoudre l'ensemble de ces problèmes en mettant en oeuvre des (co)polymères superabsorbants ou SAP à fort taux de gonflement dans l'eau. Par définition, ces polymères sont réticulés. Il s'agit de copolymères, de terpolymères... ou de leur mélange et ils ont pour principale caractéristique une forte capacité à gonfler en milieu aqueux.

Les superabsorbants sont des polymères bien connus dans la chimie fine. Ils se présentent généralement sous forme de poudre. Leur structure basée sur un réseau tridimensionnel assimilable à une multitude de petites cavités ayant chacune d'elles la capacité de se déformer et d'absorber de l'eau leur confère la propriété d'absorber de très grandes quantités d'eau et donc de gonfler. De tels polymères sont par exemple décrits dans le brevet FR 2 559 158 dans lequel il est décrit des polymères réticulés de l'acide acrylique ou méthacrylique, des copolymères greffés réticulés du type polysaccharide / acide acrylique ou méthacrylique, des terpolymères réticulés du type acide acrylique ou méthacrylique / acrylamide / acrylamide sulfoné et leurs sels de métaux alcalino-terreux ou alcalins.
Comme déjà dit, ces polymères ont pour principale caractéristique une forte capacité à gonfler en milieu aqueux. Ils peuvent absorber et conserver des grandes quantités d'eau jusqu'à 100 fois ou plus leur masse en liquide. Ils sont utilisés notamment en agriculture pour retenir l'eau dans les sols, dans les produits d'hygiène pour bébés destinés à contenir l'urine et applications analogues.
Il apparait, par exemple que des SAP du type polyacrylamide réticulé absorbant 100 à 250 fois leur volume d'eau suivant la salinité, sont des barrières thermiques extrêmement performantes.
En d'autres termes, l'invention a pour objet un procédé permettant de stopper et/ou de prévenir la propagation des feux de tourbe consistant :
- à creuser une tranchée en périphérie de la zone d'incendie déclarée ou potentielle,
- à remplir au moins partiellement la tranchée d'au moins un (co)polymère superabsorbant (SAP),
ledit (co)polymère superabsorbant (SAP) étant:
- soit partiellement ou totalement gonflé avec de l'eau avant remplissage de la tranchée,
- soit déposé directement dans la tranchée puis gonflé totalement ou partiellement par apport préalable ou ultérieur d'eau.
Dans un premier mode de réalisation, les SAP sont partiellement ou totalement gonflés, c'est-à-dire qu'ils sont préalablement mélangés avec de l'eau puis partiellement ou totalement gonflés avec ladite eau avant remplissage de la tranchée.
Le SAP est partiellement ou totalement gonflé. Un SAP totalement gonflé est caractérisé par le fait que toutes les petites cavités du réseau tri-dimensionnel sont remplies d'eau à saturation, i.e. à un niveau tel que en ajoutant de l'eau supplémentaire, le SAP n'absorbe plus d'eau supplémentaire.

L'invention consiste donc à utiliser un superabsorbant comme barrière thermique en remplissant une tranchée de SAP partiellement ou totalement gonflé. On désigne ce SAP partiellement ou totalement gonflé sous le nom d'« eau solide » étant donné qu'il peut contenir jusqu'à 99% d'eau.

Les tranchées peuvent êtres creusées à grande vitesse à l'aide de trancheuse spécialement dans un matériau meuble à une vitesse de 5 km/heure suivant la largeur et la profondeur.

Ces trancheuses sont de plusieurs types :
- Des trancheuses à roues (figure 1) qui permettent des profondeurs maximum de 1m 20/ 1m 50 avec un passage très étroit : 10 à 20 cm.
- Les trancheuses à chaine (figure 2, 3 et 4) pouvant aller à 8 mètres de profondeur sur des terrains meubles. La largeur de la tranchée est dictée par la rigidité du bras et se situe à un minimum de 20 à 40 cm, certaines trancheuses allant jusqu'à 1 mètre et plus.

En pratique, la largeur de la tranchée est comprise entre 20 à 40 cm. Cette largeur doit être minimale pour diminuer la consommation de superabsorbant. La largeur pourra être déterminée par des essais spécifiques.

Les trancheuses sont de constructions et de puissances très différentes de 50 à 1 500 CV suivant le type de sol (terre, terre caillouteuse, calcaire, rocher, ...), la profondeur et la largeur de la tranchée. Elles sont souvent utilisées en agriculture pour enterrer les tuyaux d'irrigations. Ces tranchées pourraient être remplies d'eau. Malheureusement dans ce cas, l'eau percole et disparait et les parois s'effondrent.

Dans le cas de la tourbe, une épaisseur de 20 - 40cm de superabsorbant partiellement ou totalement gonflé est suffisante pour arrêter la propagation de l'incendie.

Certaines trancheuses sont munies de bandes transporteuses de manière à enlever les déblais. Dans le cas de tourbe, il est important d'éliminer ces produits et de les stocker dans des conditions humides de manière à éviter l'auto-combustion.

Dans un second mode de réalisation, le SAP n'est pas gonflé préalablement au remplissage de la tranchée mais est déposé indépendamment de l'eau. Il est ensuite noyé avec de l'eau qui a été ajoutée soit avant dépôt du SAP, soit après, ce qui entraine son gonflement partiel ou total directement dans la tranchée. Ainsi, pour des tranchées peu profondes (1 m) et des parois peu poreuses, il est possible de déposer le polymère au fond de la tranchée et le noyer dans l'eau. Dans un tel cas, on préférera des granulométries plus élevées (inférieure à 4 mm) qui permettent une meilleur diffusion de l'eau mais avec un temps de gonflement élevé.

Avantageusement, les polymères sont choisis dans le groupe comprenant :
- les copolymères réticulés obtenus par polymérisation d'acrylamide et d'acide acrylique partiellement ou totalement salifiée, de préférence sous la forme d'un sel de sodium,
- des acides polyacryliques réticulés, partiellement ou totalement salifiée, de préférence sous la forme d'un sel de sodium.

Dans un mode de réalisation préféré, les polymères sont des copolymères réticulés d'acrylamide et d'acide acrylique partiellement ou totalement salifiée et contiendront entre 40 et 90 mol% d'acrylamide et entre 10 et 60 mol% d'acide acrylique partiellement ou totalement salifiée.

Dans un mode de réalisation particulier, le SAP est un terpolymère dérivé de la polymérisation d'acrylamide et/ou d'acide acrylique partiellement ou totalement salifiée et/ou d'ATBS (acrylamido tertio butylsufonate) partiellement ou totalement salifiée et/ou de NVP (N vinylpyrrolidone). Avantageusement la teneur en ATBS et/ou NVP est de l'ordre de 10 mol%.

D'autres monomères hydrophiles, mais aussi des monomères à caractères hydrophobes, pourront être utilisés pour produire les polymères.

Les copolymères sont réticulés avec 100 à 6000 ppm d'au moins un agent réticulant choisi dans le groupe comprenant les composés acryliques (méthylène bis acrylamide), allyliques (chlorure de tertra allylamine), vinyliques (divinyl benzène), diepoxy, sels métalliques...

La stabilité de ces polymères est de plusieurs années dans le sol.

Elle peut être améliorée en procédant à une double réticulation par un réticulant acrylique, de préférence à un taux de 100 à 1000 ppm et un réticulant allylique, de préférence à un taux de 1000 à 5000 ppm, par exemple le MBA (méthylène bis acrylamide) et le chlorure tetrallylammonium, qui étend la stabilité du SAP à plus de 5 ans. Au-delà, le gonflement diminue de même que le volume occupé par le polymère dans la tranchée.

Pour des milieux très acides, il est aussi possible de mélanger le superabsorbant avant gonflement avec 10 à 20 % de carbonate de calcium ou carbonate de sodium. Le carbonate de calcium est préféré car il ne diminue pas le gonflement du SAP.

On peut aussi inclure dans le polymère, des composés améliorant le pouvoir d'extinction de l'eau. Il peut s'agir de phosphates par exemple d'ammonium, de bicarbonate par exemple de potassium, d'urée... Cependant les sels dissous dans l'eau diminuent le gonflement. On préfère ainsi l'urée.

En ce qui concerne la gestion physique de ces tranchées, il est nécessaire de construire des plateformes pour le passage de véhicules en répartissant les charges de chaque côté.

Il est possible aussi en cas de réduction de volume de réinjecter du superabsorbant pré-gonflé par exemple par un camion citerne avec une pompe volumétrique type Moineau.

Plus précisément, le (co)polymère superabsorbant est gonflé dans un centre de traitement et transporté par camion citerne sur le lieu de traitement

Beaucoup de modifications de ce principe de traitement des incendies de tourbe sont possibles par l'homme de l'art pour adapter les matériels aux circonstances locales.

Il est en particulier possible de pré-positionner de telles tranchées autour de villes, d'installations industrielles, de générateurs d'énergies ou de maisons individuelles.

Il est possible aussi de bloquer des incendies en prévoyant des tranchées à une distance calculée par rapport à leur avancement.

Il est possible de traiter des zones importantes en les séparant par de telles tranchées.

En cas de profondeurs faibles à moyennes de tourbe, il est possible d'accélérer les trancheuses jusqu'à 20 km/heure, remplir les tranchées d'eau par zones et introduire le superabsorbant en poudre en plusieurs fois pour un gonflement homogène. Les essais locaux doivent être effectués pour définir les conditions optimales et en particulier la tenue des parois.

Pour de grandes surfaces, il est possible de mettre au point des matériels spécifiques très adaptés à ce type de procédé car on se trouve dans un terrain meuble ou les puissances absorbées sont faibles.

Evidemment, dans tous les cas, il est indispensable de nettoyer la surface des arbres couchés ou des broussailles sur une largeur de plusieurs mètres.

L'invention a également pour objet une installation mettant en oeuvre le procédé ci avant décrit et comprenant :
- un moyen apte à creuser une tranchée en périphérie de la zone d'incendie déclarée ou potentielle,
- un moyen de stockage du (co)polymère superabsorbant,
- un moyen d'injection du (co)polymère superabsorbant dans la tranchée.

Dans un mode de réalisation préféré, les SAP sont partiellement ou totalement gonflés avant remplissage de la tranchée.

Dans ces conditions, l'installation contient en outre :
- un moyen de dosage du (co)polymère superabsorbant,
- un moyen de dosage de l'eau
- un moyen de mélange de l'eau et du (co)polymère superabsorbant,
- un moyen de pompage du (co)polymère superabsorbant partiellement ou totalement gonflé obtenu
- un moyen d'injection du (co)polymère superabsorbant partiellement ou totalement gonflé dans la tranchée.

Avantageusement, le moyen de mélange de l'eau et du polymère se présente sous la forme de deux cuves successives permettant un gonflement continu et homogène du superabsorbant.

L'invention et les avantages qui en découlent ressortiront bien de l'exemple qui suit, à l'appui des figures annexées.
La figure 1 est une représentation d'une trancheuse à roues.
Les figures 2, 3 et 4 sont des représentations de trancheuses à chaines selon différents modes de réalisation.
La figure 5 est une représentation de l'installation de l'invention selon un mode de réalisation préféré.

La figure 1 est une représentation d'une trancheuse à roues permettant de former des tranchées d'une profondeur maximale de 1m 20/ 1m 50 avec un passage très étroit, de l'ordre de 10 à 20 cm.

La figure 2, 3 et 4 représentent des trancheuses à chaines permettant de former des tranchées pouvant aller à 8 mètres de profondeur sur des terrains meubles. La largeur de la tranchée est dictée par la rigidité du bras et se situe à un minimum de 20 à 40 cm, certaines trancheuses allant jusqu'à 1 mètre et plus. La figure 5 est une représentation d'une installation mettant en oeuvre le procédé de l'invention selon un mode de réalisation particulier.

Une trancheuse (voir figure 5 - (1)) forme la tranchée et évacue les remblais dans un camion (2). A l'arrière, un camion (3) injecte les SAP gonflés dans la tranchée grâce à une pompe volumétrique type moineau (4). Ce camion contient une trémie (5) contenant le polymère, un doseur à vis (6), deux cuves de gonflement munies d'agitateurs (7) permettant la mise en contact du SAP et de l'eau. A l'arrière du second camion (3), un troisième camion (8) fournit l'eau grâce à une vanne et une canalisation (9) reliant le camion (8) aux cuves de gonflement (7).

Dans certains cas, on peut mettre en service un train de remorques tractées par un tracteur puissant et comprenant une remorque de gonflement, une remorque de polymère et une remorque d'eau qui sera remplie par un grand nombre de camions. La construction de ce matériel dépend évidemment du service demandé.

Les quantités de (co)polymère à mettre par tranchée avec une largeur de 20 cm sur une profondeur de 4 mètres sont de 800 litres au mètre comprennent habituellement (eau moyennement dure) 782 litres d'eau et 8 kg de polymère. Le temps de gonflement dépend de la granulométrie du polymère. Pour un polymère de granulométrie inférieure à 1 mm, il est d'environ 1 heure. On préfère parfois des granulométries plus élevées, inférieures à 4 mm avec un temps de dégonflement plus long (3 heures environ). Il est possible d'injecter des copolymère non entièrement gonflés qui finissent de gonfler dans la tranchée avec un excès d'eau.

Avec un camion de 20m³ d'eau, il est possible, suivant la profondeur et l'épaisseur de faire 20 à 40 mètres de tranchée. Le nombre de camion d'eau sera donc très important.

Un container de 5 tonnes de polymère permettra de traiter une longueur de 600 mètres et un camion de 20 tonnes, 2 500 mètres.

L'homme de l'art pourra adapter cette installation de base aux caractéristiques locales.

## Revendications

1. Procédé permettant de stopper et/ou de prévenir la propagation des feux de tourbe consistant :
- à creuser une tranchée en périphérie de la zone d'incendie déclarée ou potentielle,
- à remplir au moins partiellement la tranchée d'au moins un (co)polymère superabsorbant (SAP), ledit (co)polymère superabsorbant (SAP) étant :
• Soit partiellement ou totalement gonflé avec de l'eau avant remplissage de la tranchée,
• Soit déposé directement dans la tranchée puis gonflé totalement ou partiellement par apport préalable ou ultérieur d'eau.

2. Procédé selon la revendication 1, **caractérisée en ce que** la tranchée a une largeur de 20 à 40 centimètres.

3. Procédé selon l'une des revendications précédentes, **caractérisée en ce que** la tranchée a une profondeur pouvant aller jusqu'à 8 mètres.

4. Procédé selon l'une des revendications précédentes, **caractérisé en ce que** le (co)polymère superabsorbant est choisi dans le groupe comprenant :
- les copolymères réticulés obtenus par polymérisation d'acrylamide et d'acide acrylique partiellement ou totalement salifiée, de préférence sous la forme d'un sel de sodium,
- des acides polyacryliques réticulés, partiellement ou totalement salifiée, de préférence sous la forme d'un sel de sodium.

5. Procédé selon l'une des revendications précédentes, **caractérisé en ce que** le (co)polymère superabsorbant subit une double réticulation par un réticulant acrylique à un taux de 100 à 1000 ppm et par un réticulant allylique à un taux de 1000 à 5000 ppm.

6. Procédé selon la revendication 5, **caractérisé en ce que** le réticulant acrylique est le MBA (méthylène bis acrylamide) et **en ce que** le réticulant allylique est le chlorure de tetrallylammonium.

7. Procédé selon l'une des revendications précédentes, **caractérisé en ce que** le (co)polymère superabsorbant est un copolymère réticulé d'acrylamide et d'acide acrylique partiellement ou totalement salifiée et contient entre 40 et 90 mol% d'acrylamide et entre 10 et 60 mol% d'acide acrylique partiellement ou totalement salifiée.

8. Procédé selon l'une des revendications précédentes, **caractérisé en ce que** le (co)polymère superabsorbant est mélangé avec 10 à 20 % de carbonate de calcium ou carbonate de sodium.

9. Procédé selon l'une des revendications précédentes, **caractérisé en ce que** l'eau est mélangée avec des composés améliorant le pouvoir d'extinction de ladite eau choisis dans le groupe comprenant phosphate, bicarbonate, urée.

10. Procédé selon la revendication 1, **caractérisé en ce que** le polymère est partiellement ou totalement gonflé en continu dans des cuves successives et est injecté dans la tranchée.

11. Procédé selon la revendication 1, **caractérisé en ce que** le (co)polymère superabsorbant est gonflé dans un centre de traitement et transporté par camion citerne sur le lieu de traitement

12. Installation mettant en oeuvre le procédé objet de l'une des revendications 1 à 11 et comprenant :
- un moyen apte à creuser une tranchée en périphérie de la zone d'incendie déclarée ou potentielle
- un moyen de stockage du (co)polymère superabsorbant,
- un moyen d'injection du (co)polymère superabsorbant dans la tranchée.

13. Installation selon la revendication 12, **caractérisée en ce qu'**elle comprend en outre :
- un moyen de dosage du (co)polymère superabsorbant,
- un moyen de dosage de l'eau
- un moyen de mélange de l'eau et du (co)polymère superabsorbant,
- un moyen de pompage du (co)polymère superabsorbant partiellement ou totalement gonflé obtenu
- un moyen d'injection du (co)polymère superabsorbant partiellement ou totalement gonflé dans la tranchée.

## Patentansprüche

1. Verfahren zum Stoppen und/oder Vorbeugen der Ausbreitung von Torfbränden, bestehend aus:
- dem Ausheben eines Grabens am Rande der erklärten oder potentiellen Brandzone,
- dem Füllen des Grabens zumindest teilweise mit mindestens einem superabsorbierenden (Co)-Polymer (SAP), wobei dieses superabsorbierende (Co)-Polymer (SAP):
• entweder vor dem Füllen des Grabens teilweise oder vollständig mit Wasser aufgequollen wird,
• oder direkt im Graben deponiert und dann durch vorangehende oder nachträgliche Zufuhr von Wasser vollständig oder teilweise aufgequollen wird.

2. Verfahren gemäß Anspruch 1, **dadurch gekennzeichnet, dass** der Graben eine Breite von 20 bis 40 cm aufweist.

3. Verfahren gemäß einem der vorhergehenden Ansprüche, **dadurch gekennzeichnet, dass** der Graben eine Tiefe hat, die bis zu 8 Metern erreichen kann.

4. Verfahren gemäß einem der vorhergehenden Ansprüche, **dadurch gekennzeichnet, dass** das superabsorbierende (Co)-Polymer ausgewählt ist aus der Gruppe, umfassend:
- vernetzte Copolymere, gewonnen durch Polymerisation von Acrylamid und teilweise oder vollständig versalzter Acrylsäure, vorzugsweise in Form von Natriumsalz,
- vernetzte, teilweise oder vollständig versalzte Polyacrylsäuren, vorzugsweise in Form von Natriumsalz.

5. Verfahren gemäß einem der vorhergehenden Ansprüche, **dadurch gekennzeichnet, dass** das superabsorbierende (Co)-Polymer eine doppelte Vernetzung durch ein Acrylvernetzungsmittel in einer Menge von 100 bis 1000 ppm und durch ein Allylvernetzungsmittel in einer Menge von 1000 bis 5000 ppm durchläuft.

6. Verfahren gemäß Anspruch 5, **dadurch gekennzeichnet, dass** es sich bei dem Acrylvernetzungsmittel um MBA (Methylenbisacrylamid) und bei dem Allylvernetzungsmittel um Tetrallylammoniumchlorid handelt.

7. Verfahren gemäß einem der vorhergehenden Ansprüche, **dadurch gekennzeichnet, dass** das superabsorbierende (Co)-Polymer ein vernetztes Copolymer von Acrylamid und teilweise oder vollständig versalzter Acrylsäure ist und zwischen 40 und 90 Mol-% Acrylamid und zwischen 10 und 60 Mol-% teilweise oder vollständig versalzte Acrylsäure enthält.

8. Verfahren gemäß einem der vorhergehenden Ansprüche, **dadurch gekennzeichnet, dass** das superabsorbierende (Co)-Polymer mit 10 bis 20% Calciumcarbonat oder Natriumcarbonat vermischt wird.

9. Verfahren gemäß einem der vorhergehenden Ansprüche, **dadurch gekennzeichnet, dass** das Wasser mit die Löschkraft des Wassers verbessernden Verbindungen vermischt wird, welche aus der Gruppe, umfassend Phosphat, Bicarbonat, Harnstoff, ausgewählt sind.

10. Verfahren gemäß Anspruch 1, **dadurch gekennzeichnet, dass** das Polymer in aufeinanderfolgenden Tanks kontinuierlich teilweise oder vollständig aufgequollen und in den Graben gespritzt wird.

11. Verfahren gemäß Anspruch 1, **dadurch gekennzeichnet, dass** das superabsorbierende (Co)-Polymer in einem Bearbeitungszentrum aufgequollen und mit einem Tankwagen zur Behandlungsstelle transportiert wird.

12. Anlage, bei der das Verfahren, das den Gegenstand eines der Ansprüche 1 bis 11 bildet, umgesetzt wird und die Folgendes umfasst:
- ein Mittel, das in der Lage ist, einen Graben am Rande der erklärten oder potentiellen Brandzone auszuheben,
- ein Mittel zum Lagern des superabsorbierenden (Co)-Polymers,
- ein Mittel zum Einspritzen des superabsorbierenden (Co)-Polymers in den Graben.

13. Anlage gemäß Anspruch 12, **dadurch gekennzeichnet, dass** sie ferner Folgendes umfasst:
- ein Mittel zum Dosieren des superabsorbierenden (Co)-Polymers,
- ein Mittel zum Dosieren des Wassers,
- ein Mittel zum Mischen des Wassers und des superabsorbierenden (Co)-Polymers,
- ein Mittel zum Pumpen des gewonnenen, teilweise oder vollständig aufgequollenen superabsorbierenden (Co)-Polymers,
- ein Mittel zum Einspritzen des teilweise oder vollständig aufgequollenen superabsorbierenden (Co)-Polymers in den Graben.

## Claims

1. Process to stop and/or prevent the spreading of peat fire consisting of:
- digging a trench in the periphery of the area of outbreak of fire or potential fire,
- filling a trench at least partially with at least one superabsorbent (co)polymer (SAP), said superabsorbent (co)polymer (SAP) being:
- either partially or totally swollen with water before filling the trench,
- either directly deposited in the trench and then totally or partially swollen by previously or subsequently supplying water.

2. Process according to claim 1, wherein the trench is 20 to 40 centimetres wide.

3. Process according to one of the previous claims, wherein the trench is of a depth capable of going up to 8 metres.

4. Process according to one of the previous claims, wherein the superabsorbent (co)polymer is chosen from the group including:
- crosslinked copolymers obtained by polymerization of acrylamide and partially or totally salified acrylic acid, preferably in the form of a sodium salt,
- crosslinked polyacrylic acids, partially or totally salified, preferably in the form of a sodium salt.

5. Process according to one of the previous claims, wherein the superabsorbent (co)polymer undergoes double crosslinking by an acrylic crosslinking agent at a rate of 100 to 1,000 ppm and an allylic crosslinking agent at a rate of 1,000 to 5000 ppm.

6. Process according to claim 5, wherein the acrylic crosslinking agent is MBA (methylenebisacrylamide) and wherein the allylic crosslinking agent is tetrallylammonium chloride.

7. Process according to one of the previous claims, wherein the superabsorbent (co)polymer is an acrylamide and partially or totally salified acrylic acid crosslinked copolymer and contains between 40 and 90 mol% of acrylamide and between 10 and 60 mol% of partially or totally salified acrylic acid

8. Process according to one of the previous claims, wherein the superabsorbent (co)polymer is mixed with 10 to 20% calcium carbonate or sodium carbonate.

9. Process according to one of the previous claims, wherein the water is mixed with compounds improving the extinguishing ability of the said water chosen from the group containing phosphate, bicarbonate, urea.

10. Process according to claim 1, wherein the polymer is continuously partially or totally swollen in successive tanks and is injected into the trench.

11. Process according to claim 1, wherein the superabsorbent (co)polymer is swollen in a processing centre and transported by tanker trucks to the treatment site.

12. Facility implementing the process according to one of the claims 1 to 11, and including:
- a means likely to dig a trench in the periphery of the area of outbreak of fire or potential fire,
- a means of storage of the superabsorbent (co)polymer,
- a means of injecting the superabsorbent (co)polymer into the trench.

13. Facility according to claim 12, wherein it includes in addition:
- a means of dosing the superabsorbent (co)polymer,
- a means of dosing the water
- a means of mixing the water and the superabsorbent (co)polymer,
- a means of pumping the partially or totally swollen superabsorbent (co)polymer obtained,
- a means of injecting the partially or totally swollen superabsorbent (co)polymer into the trench.
